# EUROPÄISCHE PATENTSCHRIFT

(11) **EP 3 719 439 B1**
(45) Veröffentlichungstag und Bekanntmachung des Hinweises auf die Patenterteilung: **07.06.2023**
(21) Anmeldenummer: 20167566.7
(22) Anmeldetag: 01.04.2020
(51) Int. Cl.: F41J 13/00

(54) **GESCHOSSFANG**
BULLET CATCHER
BUTTE DE TIR

(30) Priorität: 04.04.2019 DE 202019001557 U
(43) Veröffentlichungstag der Anmeldung: 07.10.2020
(73) Patentinhaber: Schlayer, Marlene, 74360 Ilsfeld (DE)
(72) Erfinder: RAU, Alfred, 74360 Ilsfeld (DE)
(74) Vertreter: Karzel, Philipp

(56) Entgegenhaltungen:
- WO-A2-2004/076958
- DE-U1-202016 002 885
- KR-A- 20170 105 260

## Beschreibung

Die Erfindung betrifft einen Geschossfang nach dem Oberbegriff des Anspruchs 1.

Geschossfänge finden in Raumschießanlagen oder Außenschießständen Anwendung. Sie dienen zum gefahrlosen Abbau der kinetischen Energie der auftreffenden Projektile. Es ist bekannt, als energieabsorbierendes Material Sand zu verwenden, der in den Behälter des Geschossfangs gefüllt ist. Beim Auffangen der Projektile werden Sandkörner durch das Projektil zerkleinert. Hierbei entsteht Staub, der sich in mechanischen Anlagen, wie Schienensystemen oder ähnlichem festsetzen kann und dort für einen erhöhten Verschleiß sorgt. Typischerweise beinhalten die Projektile Blei. Beim Auffangen der Projektile lagert sich das Blei im Sand und dem entstehenden Sandstaub ab. Dieser Bleistaubabrieb und auch der damit kontaminierte Sandstaub sind giftig. Dadurch ist eine Absauganlage über dem Geschossfang zwingend erforderlich. In einem mit Sand gefüllten Geschossfang kommt es zur Bildung von sogenannten Geschossnestern. Geschossnester sind Ansammlungen von mehreren abgebremsten Projektilen. Wenn ein Projektil auf ein derartiges Nest trifft, besteht die Gefahr eines Ab- und Rückprallens des gesamten Projektils oder der Zersplitterung des Projektils und einem Ab- oder Zurückprallen eines Teils des zersplitterten Projektils. Es kommt zu sogenannten Querschlägern, die lebensgefährlich sein können. Geschossnester stellen insbesondere eine Gefahr dar, da sie sich in der Nähe der Einschussseite des Geschossfangs bilden. Dadurch können Projektile, die auf diese Geschossnester treffen, noch eine vergleichsweise hohe kinetische Energie besitzen. Entsprechend besitzen die daraus resultierenden Querschläger ebenfalls eine hohe kinetische Energie. Zur Vermeidung solcher Geschossnester wird der Sand regelmäßig gewässert, gesiebt und aufgelockert. Dies ist mit einem hohen Arbeitsaufwand verbunden. Die Standzeit eines mit Sand gefüllten Geschossfangs ist begrenzt. Nach einer bestimmten Zeit muss der gesamte Sand ausgewechselt werden. Der mit Blei belastete Sand muss fachgerecht entsorgt werden. Dadurch entstehen hohe Kosten. Zur Aufnahme der gesamten kinetischen Energie eines Projektils muss die in Schussrichtung gemessene Länge des Behälters des Geschossfangs sehr groß sein. Beim Abbremsen des Projektils im Sand kommt es zu einer starken Geräuschentwicklung.

Als Lösung für diese Probleme wurde in DE 20 2016 002 885 U1 vorgeschlagen, als energieabsorbierendes Material Partikel aus einem Elastomer mit einem Durchmesser von 0 µm bis zu 300 µm zu verwenden. Die Herstellung solch kleiner Elastomerpartikel ist aufwändig und teuer. Bei Versuchen wurde festgestellt, dass Elastomerpartikel ein erhöhtes Brandrisiko darstellen können.

Aus der WO 2004/076958 A2 ist eine Vorrichtung zum Waffenladen mit einem Bremsmedium aus Gummigranulat bekannt.

Aus der KR 2017 0 105 260 A ist ein Geschossfang mit einer Kautschukfüllung bekannt.

Der Erfindung liegt die Aufgabe zugrunde, einen Geschossfang der gattungsgemäßen Art derart weiterzubilden, dass ein sicherer Auffang von Projektilen möglich ist, und dass der Geschossfang auf einfache Weise herzustellen ist.

Diese Aufgabe wird durch einen Geschossfang mit den Merkmalen des Anspruchs 1 gelöst.

Es hat sich gezeigt, dass die in DE 20 2016 002 885 U1 beschriebenen Vorteile auch bei Partikeln mit Durchmessern größer als 300 µm und kleiner als 6 mm erreicht werden. Der Durchmesser eines Partikels bezeichnet hierbei die größte Ausdehnung eines Partikels in einer Richtung. Erfindungsgemäß ist der Durchmesser der Partikel größer als 0 µm und kleiner als 6 mm, insbesondere größer als 300 µm und kleiner als 6 mm.

Durch den erfindungsgemäßen Durchmesser kommt es nicht oder nur in sehr geringem Maße zur Staubentwicklung. Die Projektile werden nicht oder kaum verformt und Blei bleihaltiger Projektile wird nicht oder kaum an das energieabsorbierende Material abgegeben. Es werden kaum oder überhaupt keine Geschossnester gebildet. Aus diesen Gründen ist der erfindungsgemäße Geschossfang sehr sicher. Aufgrund der geringen Anhaftung entstehen keine oder nur in sehr geringem Maß bleihaltige Stäube, die die Gesundheit gefährden. Durch die Vermeidung von Geschossnestern kommt es kaum oder nicht zu Querschlägern. Aufgrund der elastischen Eigenschaften des energieabsorbierenden Materials ist die Lärmbelastung bei der Aufnahme der kinetischen Energie der Projektile in dem energieabsorbierenden Material im Vergleich zu Sand deutlich reduziert. Aufgrund des kleinen Durchmessers von größer 0 µm bis kleiner 6 mm, insbesondere von größer 300 µm bis kleiner 6 mm ergibt sich eine große Schüttdichte. Die große Schüttdichte führt zu einer ohne Ausnahme dauerhaft sehr guten Energieabsorption durch das energieabsorbierende Material. Dadurch ist bei derselben maximal aufnehmbaren Energiemenge eine kleinere Bauweise des Geschossfangs im Vergleich zu einem mit Sand gefüllten Geschossfang möglich.

Dadurch, dass das energieabsorbierende Material Ethylenacrylatkautschuk mit Acrylat als Additiv, Ethylenpropylenkautschuk mit Melaminen und/oder Salzen als Additive, Butylkautschuk mit Chlor als Additiv, Chlorbutylkautschuk mit Chlor oder Brombythol als Additiv, Brombutylkautschuk mit Chlor oder Brombythol als Additiv, chlorsulfonierter Polyethylenkautschuk mit Chlor als Additiv, Polyurethankautschuk mit Salzen als Additiv, Polyacrylatkautschuk mit Salzen als Additiv, Fluorkautschuk mit Fluoriden als Additiv, Fluorsilikonkautschuk mit Fluoriden als Additiv oder Chloroprenkautschuk mit Chlor als Additiv ist, ist das energieabsorbierende Material selbstverlöschend. Die vorstehend genannten Elastomere werden im Folgenden als selbstverlöschende Elastomere bezeichnet. Der Begriff Elastomer bezieht sich hierbei auf das genannte Elastomer in Kombination mit dem jeweiligen Additiv. Das jeweilige Additiv ist in den jeweils zugeordneten Kautschuk eingebettet. Das jeweilige Additiv ist in das Polymernetzwerk des zugeordneten Kautschuks eingebaut. Das Additiv liegt also nicht in Form von separaten Partikeln vor, sondern ist Bestandteil der Partikel, die das energieabsorbierende Material bilden. Ein einzelner Partikel besteht aus dem jeweiligen Kautschuk und dem jeweils zugeordneten Additiv. Insbesondere geht das jeweilige Additiv oder zumindest ein Teil des jeweiligen Additivs mit dem jeweils zugeordneten Kautschuk eine chemische Verbindung ein.

Der Begriff "Kautschuk" umfasst zumindest folgende Stoffe:
Ethylenpropylenkautschuk, Butylkautschuk, Chlorbutylkautschuk, Brombutylkautschuk, chlorsulfonierter Polyethylenkautschuk, Polyurethankautschuk, Polyacrylatkautschuk, Fluorkautschuk, Fluorsilikonkautschuk und Chloroprenkautschuk. Der Begriff "Additiv" umfasst zumindest folgende Stoffe: Melamin, Salz, Chlor, Brombythol, Fluorid.

Der Anteil der Additive am Gesamtgewicht des jeweiligen energieabsorbierenden Materials beträgt vorteilhaft von 0,001 Gew.-% bis 20 Gew.-%, insbesondere von 0,01 Gew.-% bis 10 Gew.-%, bevorzugt von 0,1 Gew.-% bis 5 Gew.-%. Dies gilt ebenso für den Anteil der Additive am Gesamtgewicht eines einzelnen Partikels. Auch ein Anteil der Additive von mindestens 0,5 Gew.-%, insbesondere von mindestens 1 Gew.-% kann vorteilhaft sein.

Vorteilhaft ist der Behälter ausschließlich mit dem energieabsorbierenden Material gefüllt. Dadurch sind alle Partikel in dem Behälter selbstverlöschend. Dadurch kann ausgeschlossen werden, dass ein Partikel dauerhaft brennt. Dadurch ist ein sicherer Auffang von Projektilen mit dem erfindungsgemäßen Geschossfang möglich. Der Geschossfang kann sogar mit Leuchtkugeln oder Leuchtspurmunition beschossen werden, ohne dass die Gefahr eines Brands besteht.

Vorteilhaft handelt es sich bei dem jeweiligen Kautschuk um Naturkautschuk. Insbesondere handelt es sich bei dem energieabsorbierenden Material um Material, das durch einen Mischungsvorgang gewonnen wurde, bei dem vor der Mischung mit den Additiven der Kautschuk durch Mastikation plastifiziert wurde. Dies kann im Walzwerk oder im Innenmischer erfolgt sein.

Als selbstverlöschendes Elastomer wird im Folgenden auch eine beliebige Mischung aus den vorstehend aufgezählten Stoffen bezeichnet. Erfindungsgemäß ist das energieabsorbierende Material ein selbstverlöschendes Elastomer.

Selbstverlöschend bedeutet, dass das energieabsorbierende Material, wenn es durch eine Zündquelle in Brand gesetzt wird, nach Entfernen der Zündquelle nach kurzer Zeit selbstständig verlöscht. Selbstverlöschend hat im Zusammenhang mit der vorliegenden Erfindung die Bedeutung, dass das selbstverlöschende Elastomer in Anlehnung an die Norm UL94 in der Klasse V-1, V-2 oder HB einzuordnen ist, in Anlehnung an die Norm DIN EN 13501-1 in der Klasse A2 einzuordnen ist und in Anlehnung an die DIN 4102-1 in der Klasse A2 oder B1 einzuordnen ist. "In Anlehnung" deshalb, weil für Granulate oder partikelförmige Materialien keine entsprechende Klassifizierungsnorm existiert. Das selbstverlöschende Elastomer verlischt innerhalb von 30 Sekunden nach Entfernen der Zündquelle selbst. Das selbstverlöschende Elastomer nährt die Flamme nicht selbst. Bei der Vertikalprüfung in Anlehnung an die Norm UL94 wird das Granulat in einem feinmaschigen Metallnetz gehalten. Aufgrund der erforderlichen Verwendung des Metallnetzes ist ein Abtropfen für Granulate nicht prüfbar. Auch aus diesem Grund erfüllt das selbstverlöschende Elastomer die Normen lediglich in Anlehnung.

Dadurch, dass das energieabsorbierende Material selbstverlöschend ist, ist die Entstehung eines Brandes bei Beschuss mit Geschossen ausgeschlossen. Mit dem Geschossfang ist dadurch immer ein sicherer Auffang von Projektilen möglich.

Bei einem Durchmesser von ≥ 6 mm werden die Partikel bei Beschuss mit einem Geschoss zerkleinert. Durch Wärmeentwicklung kommt es bei Materialien nach dem derzeitigen Stand der Technik zu Verklebungen mit anderen Partikeln und zur Bildung von Geschossnestern. Um die Gefahr von Bleiabrieb und Querschlägern zu vermeiden, muss beim Aussieben der Projektile ein großer Teil des energieabsorbierenden Materials ersetzt werden. Weiterhin ist die Herstellung von Partikeln mit einem Durchmesser von < 6 mm einfacher als von solchen mit einem Durchmesser von ≥ 6 mm, da hierfür zunächst die Herstellung von unbearbeiteten, neuen Elastomeren erforderlich ist. Bei Partikeldurchmessern von < 6 mm können alte Elastomere recycelt werden.

Vorteilhaft ist der Durchmesser der Partikel größer als 300 µm. Dadurch können die Partikel auf einfache Weise und kostengünstig hergestellt werden. Hierbei können Industrie- und Produktionsrestmenge verwendet werden. Ein Einsatz von teurer Neuware ist nicht erforderlich.

Dadurch, dass das energieabsorbierende Material ein Elastomer ist und dass die Durchmesser der Partikel von größer 0 µm bis kleiner 6 mm, insbesondere von größer 300 µm bis kleiner 6 mm betragen, verdrängt ein in den Geschossfang eingeschossenes Projektil die Partikel lediglich, ein Zerkleinern der Partikel findet nicht statt. Dadurch wird das Projektil während des Abbremsvorgangs im energieabsorbierenden Material des Geschossfangs kaum oder gar nicht verformt. Dies ist insbesondere bei ballistischen Untersuchungen von Vorteil.

Im Vergleich zur Verwendung von Sand kommt es bei der Verwendung von Elastomer als energieabsorbierendem Material zu keiner Bildung von Geschossfangnestern.

Vorteilhaft ist die Oberfläche der Partikel teilweise offenporig. Vorteilhaft ist die Oberfläche der Partikel teilweise rau.

Vorteilhaft ist das energieabsorbierende Material ein ungemahlenes selbstverlöschendes Elastomer. Ungemahlene Elastomere werden auch als Neuware bezeichnet. Hierbei kann es sich um Restbestände oder um Industrierestmengen handeln.

Vorteilhaft ist das energieabsorbierende Material ein gemahlenes selbstverlöschendes Elastomer. Dadurch können bei der Herstellung des energieabsorbierenden Materials Elastomere recycelt werden.

Vorteilhaft besitzt der Behälter in Richtung senkrecht zur Einschussseite mindestens zwei Kammern. Vorteilhaft ist mindestens eine Kammer mit dem energieabsorbierenden Material gefüllt. Vorteilhaft ist mindestens eine Kammer im Wesentlichen mit Luft gefüllt. Vorteilhaft ist die Kammer, die benachbart zur Einschussseite angeordnet ist, im Wesentlichen mit Luft gefüllt. Vorteilhaft sind die mindestens zwei Kammern durch eine Platte voneinander getrennt. Vorteilhaft ist die Platte aus Elastomer. Bei Beschuss des Geschossfangs mit einem Projektil dringt das Projektil zunächst von der Einschussseite her in die zur Einschussseite benachbarte, mit Luft gefüllte Kammer ein. Anschließend durchdringt das Projektil die Platte aus Elastomer und dringt in die mit dem energieabsorbierenden Material gefüllte Kammer ein. Dadurch, dass die Platte aus Elastomer ist, verschließt sich das beim Durchdringen der Platte durch das Projektil entstehende Loch vollständig oder fast vollständig wieder, nachdem das Projektil die Platte durchdrungen hat. Dadurch gelangt kein oder kaum energieabsorbierendes Material von der mit energieabsorbierendem Material gefüllten Kammer in die mit Luft gefüllte Kammer. Beim Durchdringen der Platte aus Elastomer durch ein Projektil entstehen keine großen Öffnungen, aus denen das energieabsorbierende Material herausrieseln könnte. Auf diese Weise ist das energieabsorbierende Material in der mindestens einen Kammer, die mit dem energieabsorbierenden Material gefüllt ist, eingeschlossen. Es kann auch vorgesehen sein, dass die Platte direkt auf der Einschussseite aufliegt. In diesem Fall ist das Volumen der im Wesentlichen mit Luft gefüllten Kammer verschwindend gering.

Vorteilhaft weist der Behälter eine Innenseite auf, an der eine erste Haltevorrichtung und eine zweite Haltevorrichtung jeweils zur Halterung der Platte direkt benachbart zueinander angeordnet sind. Dadurch kann beim Einsatz einer neuen Platte aus Elastomer zunächst die alte Platte aus Elastomer im Behälter des Geschossfangs in der ersten Haltevorrichtung belassen werden. Bevor die alte Platte aus der ersten Haltevorrichtung entnommen wird, kann die neue Platte in die zweite Haltevorrichtung eingesetzt werden. Dadurch trennt die neue Platte die mindestens zwei Kammern bereits voneinander, während die alte Platte aus der ersten Haltevorrichtung entfernt wird. Auf diese Weise ist während des Austauschs einer alten Platte gegen eine neue Platte der Übertritt von energieabsorbierendem Material in die im Wesentlichen mit Luft gefüllte Kammer vermieden.

Vorteilhaft ist die Einschussseite von einer Holzblende gebildet. Sollten Querschläger entgegen der Einschussrichtung auf die Holzblende treffen, können sie durch die Holzblende am Austreten aus dem Geschossfang gehindert werden.

Vorteilhaft weist der Behälter Seitenflächen auf, die senkrecht zur Einschussseite verlaufen. Vorteilhaft sind die Seitenflächen an einem Metallring festgelegt. Vorteilhaft lässt der Metallring die Einschussseite frei. Dadurch sind die Seitenflächen des Geschossfangs stabil miteinander verbunden.

Vorteilhaft weist der Behälter eine senkrecht zur Einschussseite gemessene Länge auf, die kleiner als 100 cm ist. Dadurch kann der Geschossfang platzsparend in einer Schießanlage untergebracht werden. Insbesondere ist die senkrecht zur Einschussseite gemessene Länge größer als 80 cm. Dadurch ist eine ausreichende Absorption der Energie der Projektile möglich.

Vorteilhaft ist der Behälter quaderförmig. Vorteilhaft verläuft die Längsrichtung des Behälters senkrecht zur Einschussseite.

In vorteilhafter Weiterbildung der Erfindung ist vorgesehen, dass die mit dem energieabsorbierenden Material gefüllte Kammer an ihrem in Einschussrichtung hinteren Ende im unteren Bereich eine Schrägfläche aufweist. Durch die Schrägfläche wird das Volumen der mit dem energieabsorbierenden Material gefüllten Kammer an ihrer Rückseite verkleinert. Dadurch kann die Kammer mit einer geringeren Menge des energieabsorbierenden Materials gefüllt werden und bietet für ein Projektil, das auf der Hälfte einer senkrecht zur Einschussrichtung gemessenen Höhe des Geschossfangs in Einschussrichtung in die mit dem energieabsorbierenden Material gefüllte Kammer eindringt, über nahezu die gesamte Länge der mit dem energieabsorbierenden Material gefüllten Kammer energieabsorbierendes Material zum Abbremsen des Projektils. Dadurch können Kosten für das energieabsorbierende Material eingespart werden.

Ausführungsbeispiele der Erfindung sind nachstehend anhand der Zeichnung näher erläutert. Es zeigen:
- Fig. 1: eine schematische, perspektivische Darstellung eines Geschossfangs, wobei die obere Seitenfläche des Geschossfangs entfernt ist,
- Fig. 2: einen Schnitt entlang der in Fig. 1 gestrichelt eingezeichneten Schnittebene II,
- Fig. 3: eine schematische Detaildarstellungen eines Partikels des energieabsorbierenden Materials aus den Fig. 1, 2, 4 und 5,
- Fig. 4: eine schematische, perspektivische Darstellung eines Geschossfangs, wobei die obere Seitenfläche des Geschossfangs entfernt ist und
- Fig. 5: einen Schnitt entlang der in Fig. 1 gestrichelt eingezeichneten Schnittebene V, wobei die obere Seitenfläche auf der Kammer angeordnet ist.

Fig. 1 zeigt einen Geschossfang 1. Der Geschossfang 1 dient zum sicheren Abbau der kinetischen Energie eines Projektils, das in den Geschossfang eindringt. Der Geschossfang 1 besitzt eine Einschussseite 10. Im Ausführungsbeispiel ist die Einschussseite 10 senkrecht zu einer idealen Schussrichtung 12 angeordnet.

Der Geschossfang 1 umfasst einen Behälter 2. Der Behälter 2 wird von der Einschussseite 10, Seitenflächen 21, 22, 23, 24 und einer Rückwand 14 begrenzt. Im Ausführungsbeispiel sind die Seitenflächen 21, 22, 23, 24 senkrecht zur Einschussseite 10 orientiert. Die Seitenflächen 21 und 23 und die Seitenflächen 22 und 24 liegen sich jeweils parallel gegenüber. Die Seitenflächen 21 und 22 sind senkrecht zueinander orientiert. Die Seitenfläche 22 bildet den Boden des Behälters 2. In Fig. 1 ist die obere Seitenfläche 24 zur Darstellung des Innenbereichs des Geschossfangs 1 nicht eingezeichnet. Im Ausführungsbeispiel ist der Geschossfang 1 quaderförmig. Die Längsrichtung des Behälters 2 verläuft senkrecht zur Einschussseite 10 und parallel zur Schussrichtung 12.

Im Ausführungsbeispiel nach den Figuren 1 und 2 ist die Einschussseite 10 von einer Holzblende gebildet. Es kann aber auch vorgesehen sein, dass die Einschussseite von einem Elastomer gebildet ist. Die Seitenflächen 21, 22, 23, 24 bestehen im Ausführungsbeispiel aus Holz. Es kann vorgesehen sein, dass die innenliegenden Seiten der Seitenflächen 21, 22, 23, 24 mit einem Elastomer ausgekleidet sind. Ebenso kann vorgesehen sein, dass die Seitenflächen 21, 22, 23, 24 aus Elastomer bestehen. Die Rückwand 14 ist im Ausführungsbeispiel eine Stahlplatte. Es kann jedoch auch vorgesehen sein, dass die Rückwand 14 von einer Betonwand gebildet ist. Die der Einschussseite 10 zugewandte Seite der Rückwand 14 ist im Ausführungsbeispiel mit einem Elastomer ausgekleidet.

Der Behälter 2 besitzt in Schussrichtung 12 zwei Kammern 4, 5. Die Kammer 4 ist benachbart zur Einschussseite 10 angeordnet. Zwischen den Kammern 4 und 5 ist eine Platte 6 angeordnet. Die Platte 6 trennt die beiden Kammern 4, 5 voneinander. Die Platte 6 ist aus Elastomer. Die Kammer 5 ist mit einem energieabsorbierenden Material 3 gefüllt. Das energieabsorbierende Material 3 besteht aus Partikeln 13. Die Kammer 4 ist im Wesentlichen mit Luft gefüllt. Die Kammer 4 wird neben der Platte 6, den Seitenflächen 21, 22, 23, 24 und der Einschussseite 10 von einem Metallring 11 begrenzt. Der Behälter 2 weist einen Innenseite 7 auf. Die sich gegenüberliegenden Seiten der Seitenflächen 21, 22, 23, 24 und die sich gegenüberliegenden Seiten der Einschussseite 10 und der Rückwand 14 bilden die Innenseite 7 des Behälters 2. Der Metallring 11 ist von den Seitenflächen 21, 22, 23, 24 umschlossen. Die Seitenflächen 21, 22, 23, 24 sind an dem Metallring 11 festgelegt. Der Metallring 11 lässt die Einschussseite 10 frei. Der Metallring 11 liegt an der Innenseite 7 des Behälters 2 an. Der Metallring 11 ist an vier Stellen rechtwinklig abgewinkelt.

An der Innenseite 7 des Behälters 2 sind eine erste Haltevorrichtung 8 und eine zweite Haltevorrichtung 9 angeordnet. Beide Haltevorrichtungen 8, 9 dienen zur Halterung der Platte 6. Die Platte 6 ist entweder von der Haltevorrichtung 8 oder von der Haltevorrichtung 9 gehalten. Die beiden Haltevorrichtungen 8, 9 sind in Schussrichtung 12 direkt zueinander benachbart angeordnet. Die erste Haltevorrichtung 8 weist einen geringeren Abstand zur Einschussseite 10 als die zweite Haltevorrichtung 9 auf. Die erste Haltevorrichtung 8 und die zweite Haltevorrichtung 9 bestehen aus U-Profilen. Die Schenkel des U-förmigen Profils der Haltevorrichtungen 8, 9 verlaufen dabei parallel zur Einschussseite 10. Die erste Haltevorrichtung 8 umfasst zwei sich gegenüberliegende U-Profile. Die zweite Haltevorrichtung 9 umfasst ebenfalls zwei sich gegenüberliegende U-Profile. Die U-Profile der Haltevorrichtungen 8, 9 sind an den Seitenflächen 21 und 23 angeordnet. Beim Austausch der Platte 6 wird die neue Platte, während sich die alte Platte 6 noch in einer der beiden Haltevorrichtungen, beispielsweise in der zweiten Haltevorrichtung 9 befindet, in die jeweils andere Haltevorrichtung, in diesem Fall in die erste Haltevorrichtung 8, geschoben. Kurzfristig sind sowohl in der ersten Haltevorrichtung 8 als auch in der zweiten Haltevorrichtung 9 Platten gehalten. Anschließend wird die auszutauschende Halteplatte 6 aus ihrer Haltevorrichtung - in diesem Fall aus der zweiten Haltevorrichtung 9 - gezogen. Dadurch wird ein Übertritt von energieabsorbierendem Material 3 aus der Kammer 5 in die Kammer 4 während eines Plattentauschs vermieden.

Beim Eindringen eines Projektils in Schussrichtung 12 in die aus Elastomer bestehende Platte 6 entsteht in der Platte 6 ein Loch. Aufgrund der Materialeigenschaften des Elastomers schließt sich dieses Loch vollständig oder nahezu vollständig wieder, nachdem das Projektil die Platte 6 durchdrungen hat und vollständig in die Kammer 5 eingedrungen ist. Dadurch entstehen keine bleibenden Löcher in der Platte 6, durch die die Partikel 13 des energieabsorbierenden Materials 3 von der Kammer 5 in die Kammer 4 eindringen könnten.

Fig. 2 zeigt einen Schnitt entlang der in Fig. 1 gestrichelt eingezeichneten Schnittebene II. Der Behälter 2 des Geschossfangs 1 weist eine senkrecht zur Einschussseite 10, parallel zur Schussrichtung 12 gemessene Länge l auf. Die Länge l ist kleiner als 100 cm. Die Kammer 5 des Behälters 2 weist eine Länge k1 auf. Die Länge k1 der Kammer 5 ist in Schussrichtung 12 und senkrecht zur Einschussseite 10 von dem am weitesten entfernt von der Einschussseite 10 liegenden Punkt der zweiten Haltevorrichtung 9 bis zur Rückwand 14 gemessen. Die Länge k1 der Kammer 5 beträgt mehr als 90% der Länge l des Behälters 2. Die Kammer 4 weist eine Länge k2 auf. Die Länge k2 ist senkrecht zur Einschussseite 10 und parallel zur Schussrichtung 12 gemessen. Die Länge k2 der Kammer 4 ist von der Einschussseite 10 bis zum der Einschussseite 10 am nächsten liegenden Punkt der ersten Haltevorrichtung 8 gemessen. Die Länge k2 der Kammer 4 ist in der Zeichnung in den Fig. 1 und 2 übertrieben dargestellt. In Realität ist die Kammer 4 im Verhältnis zur Kammer 5 sehr viel kleiner. Die Länge k2 der Kammer 4 beträgt weniger als 10% der Länge l des Behälters 2.

Der Behälter 2 ist mit Partikeln 13 gefüllt. Die Partikel 13 bestehen aus selbstverlöschendem Elastomer. Der Begriff "selbstverlöschendes Elastomer" ist in der Beschreibungseinleitung definiert. Am in Einschussrichtung 12 hinteren Ende des Behälters 2 ist im unteren Bereich der mit energieabsorbierendem Material 4 gefüllten Kammer 5 eine Schrägfläche 15 vorgesehen. Die Schrägfläche 15 ist in Einschussrichtung 12 vor der Rückwand 14 angeordnet. Die Schrägfläche 15 verläuft von der Rückwand 14 zu der den Boden bildenden Seitenfläche 22. Die Schrägfläche 15 verläuft schräg zur Einschussrichtung 12. Die Schrägfläche 15 ist in einem Winkel von 20° bis 60°, insbesondere von 30° bis 50° gegen die Seitenfläche 22 orientiert. Der Behälter 2 weist eine senkrecht zur Einschussrichtung 12 gemessene Höhe h auf. Die Schrägfläche 15 erstreckt sich über mehr als die Hälfte der Höhe h des Behälters 2. Die Schrägfläche 15 erstreckt sich über weniger als zwei Drittel der Höhe h des Behälters 2. Die Schrägfläche 15 ist im Ausführungsbeispiel durch eine Holzplatte gebildet. Die Schrägfläche 15 liegt an der Rückwand 14 und an der Seitenfläche 22 an. Durch die Schrägfläche 15 wird das Volumen der Kammer 5 an ihrer Rückseite verkleinert. Dadurch kann die Kammer 5 mit einer geringeren Anzahl an Partikeln 13 des energieabsorbierenden Materials 3 gefüllt werden und bietet für ein Projektil, das auf der Hälfte der Höhe h in Einschussrichtung in die Kammer 5 eindringt, über nahezu die gesamte Länge k1 der Kammer 5 energieabsorbierendes Material 3 zum Abbremsen des Projektils. Dadurch können Kosten für das energieabsorbierende Material 3 eingespart werden.

Fig. 3 zeigt das Partikel 13. Das Partikel 13 besitzt keine bestimmte geometrische Form. Es lässt sich als klumpenförmig oder kartoffelförmig beschreiben. Die Oberfläche des Partikels 13 ist teilweise offenporig. Die Oberfläche des Partikels 13 ist teilweise rau.

Das Partikel 13 aus Fig. 3 weist einen Durchmesser d1 auf. Der Begriff "Durchmesser" bezeichnet die eindimensional größte Ausdehnung eines Partikels, also die in diejenige Richtung gemessene Länge des Partikels, in der das Partikel seine größte Ausdehnung besitzt. Im Ausführungsbeispiel nach der Zeichnung sind die Durchmesser d1 der Partikel 13 größer als 0 µm und kleiner als 6 mm. Es kann aber auch vorgesehen sein, dass die Partikel größer als 300 µm und kleiner als 6 mm sind. Insbesondere betragen die Durchmesser d1 der Partikel 13 maximal 5,5 mm. Bevorzugt betragen die Durchmesser d1 der Partikel 13 maximal 5 mm. Mit kleineren Durchmessern d1 der Partikel 13 nimmt die Schüttdichte des energieabsorbierenden Materials 3 zu. Bei größerer Schüttdichte erhöht sich die maximal vom Geschossfang 1 aufzunehmende Energiemenge. Die maximal vom Geschossfang 1 aufzunehmende Energiemenge entspricht der Energiemenge, die ein Projektil maximal haben darf, damit seine kinetische Energie vollständig und sicher im Geschossfang 1 absorbiert wird. Die Schüttdichte, und damit der Durchmesser d1 der Partikel 13, ist im Ausführungsbeispiel an die maximal aufzunehmende Energiemenge angepasst. Diese Anpassung der Schüttdichte an die maximal aufzunehmende Energiemenge erfolgt im Wechselspiel mit der Anpassung der in Fig. 2 dargestellten Länge k1 der mit dem energieabsorbierenden Material 3 gefüllten Kammer 4. Je länger die Länge k1 der Kammer 4, desto größer ist die maximal aufzunehmende Energiemenge eines Projektils durch den Geschossfang 1. Die maximal vom Geschossfang 1 aufzunehmende Energie kann also unverändert sein, wenn die Länge k1 der Kammer 4 verkürzt wird, sofern gleichzeitig der Durchmesser der Partikel 13 entsprechend verkleinert, also die entsprechende Schüttdichte erhöht wird.

Das energieabsorbierende Material 3 der Partikel 13 ist ein selbstverlöschendes Elastomer. Im Ausführungsbeispiel nach der Zeichnung ist das von den Partikeln 13 gebildete energieabsorbierende Material 3 ein gemahlenes selbstverlöschendes Elastomer. Im Ausführungsbeispiel ist das gemahlene selbstverlöschende Elastomer Ethylenpropylenkautschuk mit Melaminen als Additiven. Als energieabsorbierendes Material kann jedoch auch eines der folgenden selbstverlöschenden Elastomere vorgesehen sein: Ethylenpropylenkautschuk mit Melaminen und/oder Salzen als Additive, Butylkautschuk mit Chlor als Additiv, Chlorbutylkautschuk mit Chlor oder Brombythol als Additiv, Brombutylkautschuk mit Chlor oder Brombythol als Additiv, Chlorsulfonierter Polyethylenkautschuk mit Chlor als Additiv, Polyurethankautschuk mit Salzen als Additiv, Polyacrylatkautschuk mit Salzen als Additiv, Fluorkautschuk mit Fluoriden als Additiv, Fluorsilikonkautschuk mit Fluoriden als Additiv oder Chloroprenkautschuk mit Chlor als Additiv. Auch eine beliebige Mischung aus diesen Stoffen ist möglich und fällt unter den Begriff "selbstverlöschendes Elastomer". In einem weiteren Ausführungsbeispiel besteht das selbstverlöschende Elastomer aus Ethylenpropylenkautschuk mit Melaminen als Additiven und Ethylenpropylenkautschuk mit Melaminen und/oder Salzen als Additiven. Das jeweilige Additiv ist in den jeweils zugeordneten Kautschuk eingebettet. Das jeweilige Additiv ist in das Polymernetzwerk des zugeordneten Kautschuks eingebaut. Das jeweilige Additiv und der jeweils zugeordnete Kautschuk bilden in Form einer chemischen Verbindung das selbstverlöschende Elastomer. Dies gilt für sämtliche Kombinationen der verschiedenen genannten Additive mit den verschiedenen genannten Kautschuktypen. Insbesondere liegen das jeweilige Additiv oder zumindest ein Teil des jeweiligen Additivs als chemische Verbindung mit dem jeweils zugeordneten Kautschuk vor. Die chemische Verbindung aus Additiv und Kautschuk ist selbstverlöschend.

Der Anteil des jeweiligen Additivs bzw. der jeweiligen Additive am Gesamtgewicht des jeweiligen energieabsorbierenden Materials beträgt von 0,001 Gew.-% bis 20 Gew.-%, insbesondere von 0,01 Gew.-% bis 10 Gew.-%, im Ausführungsbeispiel von 0,1 Gew.-% bis 5 Gew.-%. Der Anteil des jeweiligen Additivs bzw. der jeweiligen Additive am Gesamtgewicht des einzelnen Partikels 13 beträgt 0,001 Gew.-% bis 20 Gew.-%, insbesondere von 0,01 Gew.-% bis 10 Gew.-%, im Ausführungsbeispiel von 0,1 Gew.-% bis 5 Gew.-%. Auch ein Anteil der Additive von mindestens 0,5 Gew.-%, insbesondere von mindestens 1 Gew.-% kann vorteilhaft sein.

Bei dem jeweiligen Kautschuk handelt es sich um Naturkautschuk. Insbesondere handelt es sich bei dem energieabsorbierenden Material um Material, das durch einen Mischungsvorgang gewonnen wurde, bei dem vor der Mischung mit den Additiven der Kautschuk durch Mastikation plastifiziert wurde. Dies kann im Walzwerk oder im Innenmischer erfolgt sein. Bei der Mastikation entsteht eine vollkommen homogene Masse. Dadurch kann zur Herstellung des Partikels 13 Kautschuk recyclet werden und dennoch eine hohe Materialqualität erreicht werden. Bei der Mastikation wird die Vernetzung der Polymere zumindest teilweise gelöst. Dies ermöglicht die Zugabe der Additive und deren Einbettung in den Kautschuk.

In den Figuren 4 und 5 ist ein weiteres Ausführungsbeispiel für einen Geschossfang 31 gezeigt. Sich entsprechende Bauteile des Geschossfangs 31 nach den Figuren 1 und 2 und des Geschossfangs 31 nach den Figuren 4 und 5 sind mit gleichen Bezugszeichen bezeichnet.

Der Geschossfang 31 weist lediglich eine Kammer 16 auf. In der Kammer 16 ist das energieabsorbierende Material 3 angeordnet. An seinem bezüglich der Einschussrichtung 12 hinteren Ende ist der Geschossfang 31 nach den Figuren 4 und 5 identisch zum Geschossfang 1 nach den Figuren 1 und 2 gestaltet. Am bezüglich der Einschussrichtung 12 vorderen Ende des Geschossfangs 31 ist die Kammer 16 durch eine senkrechte Gummiplatte 17 und durch eine schräge Gummiplatte 18 begrenzt. Sowohl die senkrechte Gummiplatte 17 als auch die schräge Gummiplatte 18 sind aus einem selbstverlöschenden Material, vorzugsweise aus einem selbstverlöschenden Elastomer. Die Gummiplatten 17 und 18 weisen eine senkrecht zur jeweiligen Plattenebene gemessene Dicke von 2 mm bis 40 mm, insbesondere von 20 mm bis 30 mm auf.

Die senkrechte Gummiplatte 17 erstreckt sich von der den Boden bildenden Seitenfläche 22 senkrecht zur Seitenfläche 22 in Richtung auf die obere Seitenfläche 24 über weniger als ein Drittel der Höhe h des Geschossfangs 31. Die senkrechte Gummiplatte 17 ist auf einer nicht dargestellten senkrechten Holzplatte fixiert. Die senkrechte Holzplatte weist dieselbe Höhe wie die senkrechte Gummiplatte 17 auf.

Ausgehend vom oberen Ende der senkrechten Gummiplatte 17 erstreckt sich die schräge Gummiplatte 18 bis zur oberen Seitenfläche 24. Die schräge Gummiplatte 18 verläuft schräg zur Einschussrichtung 12. Die schräge Gummiplatte 18 liegt auf dem energieabsorbierenden Material 3 auf und begrenzt so die Kammer 16. Die schräge Gummiplatte 18 liegt unmittelbar auf dem energieabsorbierenden Material 3 auf und bildet in Einschussrichtung 12 eine Außenfläche des Geschossfangs 31. Die senkrechte Gummiplatte 17 und die schräge Gummiplatte 18 bilden zusammen eine vordere Seitenfläche 34 des Behälters 32.

Die schräge Gummiplatte 18 ist in einem Winkel von 20° bis 60°, insbesondere von 30° bis 50° gegen die Seitenfläche 24 orientiert. Die schräge Gummiplatte 18 ist in ihrer Erstreckung von der senkrechten Gummiplatte 17 zur oberen Seitenfläche 24 in Einschussrichtung 12 geneigt. Die schräge Gummiplatte 18 erstreckt sich über mehr als die Hälfte der Höhe h des Behälters 32. Die schräge Gummiplatte 18 liegt an der oberen Seitenfläche 24 und an der senkrechten Gummiplatte 17 an. Durch die schräge Gummiplatte 18 wird das Volumen der Kammer 16 an ihrer Vorderseite verkleinert. Dadurch kann die Kammer 16 mit einer geringeren Anzahl an Partikeln 13 des energieabsorbierenden Materials 3 gefüllt werden und bietet für ein Projektil, das auf der Hälfte der Höhe h in Einschussrichtung in die Kammer 5 eindringt, über nahezu eine gesamte in Einschussrichtung 12 gemessene Länge k3 der Kammer 16 energieabsorbierendes Material 3 zum Abbremsen des Projektils. Dadurch können Kosten für das energieabsorbierende Material 3 eingespart werden.

Im Gegensatz zur Ausführung des Geschossfangs 1 nach den Figuren 1 und 2 dringt ein auf den Geschossfang 31 nach den Figuren 4 und 5 geschossenes Projektil unmittelbar in die Begrenzung der das energieabsorbierende Material 3 enthaltenden Kammer 16 ein. Dadurch ergibt sich ein einfacher Aufbau des Geschossfangs 31. Der Austausch der Gummiplatte 18 ist auf einfache Weise möglich. Es ist auch möglich, lediglich Teilbereiche der Gummiplatte 18 zu ersetzen. Das ersetzte Material kann vollständig recycelt werden. Anstatt der Gummiplatte 18 kann auch eine Folie verwendet werden.

## Patentansprüche

1. Geschossfang umfassend einen Behälter (2) mit einer Einschussseite (10) und ein energieabsorbierendes Material (3), wobei der Behälter (2) mit dem energieabsorbierenden Material (3) gefüllt ist, wobei das energieabsorbierende Material (3) ein Elastomer ist, wobei das energieabsorbierende Material (3) aus Partikeln (13) besteht,
wobei die Durchmesser (d1) der Partikel (13) größer als 0 µm und kleiner als 6 mm sind, wobei das energieabsorbierende Material (3)
- Ethylenacrylatkautschuk mit Acrylat als Additiv,
- Ethylenpropylenkautschuk mit Melaminen und/oder Salzen als Additive,
- Butylkautschuk mit Chlor als Additiv,
- Chlorbutylkautschuk mit Chlor oder Brombythol als Additiv,
- Brombutylkautschuk mit Chlor oder Brombythol als Additiv,
- Chlorsulfonierter Polyethylenkautschuk mit Chlor als Additiv,
- Polyurethankautschuk mit Salzen als Additiv,
- Polyacrylatkautschuk mit Salzen als Additiv,
- Fluorkautschuk mit Fluoriden als Additiv,
- Fluorsilikonkautschuk mit Fluoriden als Additiv oder
- Chloroprenkautschuk mit Chlor als Additiv ist, und wobei das jeweilige Additiv in den zugeordneten Kautschuk eingebettet ist.

2. Geschossfang nach Anspruch 1,
**dadurch gekennzeichnet, dass** die Durchmesser (d1) der Partikel (13) maximal 5,5 mm betragen.

3. Geschossfang nach Anspruch 1 oder 2,
**dadurch gekennzeichnet, dass** die Durchmesser (d1) der Partikel (13) mehr als 300 µm betragen.

4. Geschossfang nach einem der Ansprüche 1 bis 3,
**dadurch gekennzeichnet, dass** das energieabsorbierende Material (3) ein ungemahlenes Elastomer ist.

5. Geschossfang nach einem der Ansprüche 1 bis 3,
**dadurch gekennzeichnet, dass** das energieabsorbierende Material (3) ein gemahlenes Elastomer ist.

6. Geschossfang nach einem der Ansprüche 1 bis 5,
**dadurch gekennzeichnet, dass** der Behälter (2) eine senkrecht zur Einschussseite (10) gemessene Länge (l) aufweist, und dass die Länge (l) kleiner als 100 cm ist.

7. Geschossfang nach einem der Ansprüche 1 bis 6,
**dadurch gekennzeichnet, dass** der Behälter (2) in Richtung senkrecht zur Einschussseite (10) mindestens zwei Kammern (4, 5) besitzt, und dass mindestens eine Kammer (5) mit dem energieabsorbierenden Material (3) gefüllt ist.

8. Geschossfang nach Anspruch 7,
**dadurch gekennzeichnet, dass** mindestens eine Kammer (4) im Wesentlichen mit Luft gefüllt ist.

9. Geschossfang nach Anspruch 8,
**dadurch gekennzeichnet, dass** die Kammer (4), die benachbart zur Einschussseite (10) angeordnet ist, ausschließlich mit Luft gefüllt ist.

10. Geschossfang nach einem der Ansprüche 7 bis 9,
**dadurch gekennzeichnet, dass** die mindestens zwei Kammern (4, 5) durch eine Platte (6) voneinander getrennt sind, und dass die Platte (6) aus Elastomer ist.

11. Geschossfang nach Anspruch 10,
**dadurch gekennzeichnet, dass** der Behälter (2) eine Innenseite (7) aufweist und dass an der Innenseite (7) eine erste Haltevorrichtung (8) und eine zweite Haltevorrichtung (9) jeweils zur Halterung der Platte (6) direkt benachbart zueinander angeordnet sind.

12. Geschossfang nach einem der Ansprüche 1 bis 11,
**dadurch gekennzeichnet, dass** die Einschussseite (10) von einer Holzblende gebildet ist.

13. Geschossfang nach einem der Ansprüche 1 bis 12,
**dadurch gekennzeichnet, dass** der Behälter (2) quaderförmig ist, und dass die Längsrichtung des Behälters (2) senkrecht zur Einschussseite (10) verläuft.

14. Geschossfang nach einem der Ansprüche 1 bis 13,
**dadurch gekennzeichnet, dass** die mit dem energieabsorbierenden Material (3) gefüllte Kammer (5, 16) an ihrem in Einschussrichtung (12) hinteren Ende im unteren Bereich eine Schrägfläche (15) aufweist.

15. Geschossfang nach einem der Ansprüche 1 bis 14,
**dadurch gekennzeichnet, dass** die mit dem energieabsorbierenden Material gefüllte Kammer (16) an ihrem in Einschussrichtung (12) vorderen Ende im oberen Bereich eine schräge Gummiplatte (18) aufweist.

## Claims

1. Bullet trap comprising a container (2) having a shot entry side (10) and an energy-absorbent material (3), wherein the container (2) is filled with the energy-absorbent material (3), wherein the energy-absorbent material (3) is an elastomer, wherein the energy-absorbent material (3) consists of particles (13), wherein the diameters (d1) of the particles (13) are greater than 0 µm and less than 6 mm, wherein the energy-absorbent material (3) is
- ethylene acrylate rubber with acrylate as an additive,
- ethylene propylene rubber with melamines and/or salts as additives,
- butyl rubber with chlorine as an additive,
- chlorinated butyl rubber with chlorine or brombythol as an additive,
- bromobutyl rubber with chlorine or brombythol as an additive,
- chlorosulfonated polyethylene rubber with chlorine as an additive,
- polyurethane rubber with salts as an additive,
- polyacrylate rubber with salts as an additive,
- fluororubber with fluorides as an additive,
- fluorosilicone rubber with fluorides as an additive or
- chloroprene rubber with chlorine as an additive,
and wherein the respective additive is embedded in the associated rubber.

2. Bullet trap according to Claim 1,
**characterized in that** the diameters (d1) of the particles (13) are a maximum of 5.5 mm.

3. Bullet trap according to Claim 1 or 2,
**characterized in that** the diameters (d1) of the particles (13) are more than 300 µm.

4. Bullet trap according to one of Claims 1 to 3,
**characterized in that** the energy-absorbent material (3) is an unground elastomer.

5. Bullet trap according to one of Claims 1 to 3,
**characterized in that** the energy-absorbent material (3) is a ground elastomer.

6. Bullet trap according to one of Claims 1 to 5,
**characterized in that** the container (2) has a length (l), measured perpendicularly to the shot entry side (10), and **in that** the length (l) is less than 100 cm.

7. Bullet trap according to one of Claims 1 to 6,
**characterized in that** the container (2) has in the direction perpendicular to the shot entry side (10) at least two chambers (4, 5), and **in that** at least one chamber (5) is filled with the energy-absorbent material (3).

8. Bullet trap according to Claim 7,
**characterized in that** at least one chamber (4) is substantially filled with air.

9. Bullet trap according to Claim 8,
**characterized in that** the chamber (4) that is arranged adjacent to the shot entry side (10) is exclusively filled with air.

10. Bullet trap according to one of Claims 7 to 9,
**characterized in that** the at least two chambers (4, 5) are separated from one another by a plate (6), and **in that** the plate (6) is made of elastomer.

11. Bullet trap according to Claim 10,
**characterized in that** the container (2) has an inner side (7) and **in that** a first holding device (8) and a second holding device (9), each for mounting the plate (6), are arranged directly adjacent to one another on the inner side (7).

12. Bullet trap according to one of Claims 1 to 11,
**characterized in that** the shot entry side (10) is formed by a wooden panel.

13. Bullet trap according to one of Claims 1 to 12,
**characterized in that** the container (2) is cuboidal, and **in that** the longitudinal direction of the container (2) runs perpendicularly to the shot entry side (10).

14. Bullet trap according to one of Claims 1 to 13,
**characterized in that** the chamber (5, 16) filled with the energy-absorbent material (3) has at its rear end, in the shot entry direction (12), a sloping surface (15) in the lower region.

15. Bullet trap according to one of Claims 1 to 14,
**characterized in that** the chamber (16) filled with the energy-absorbent material has at its front end, in the shot entry direction (12), a sloping rubber plate (18) in the upper region.

## Revendications

1. Piège à balles comprenant un réceptacle (2) avec un côté d'impact (10) et un matériau absorbant l'énergie (3), le réceptacle (2) étant rempli du matériau absorbant l'énergie (3), le matériau absorbant l'énergie (3) étant un élastomère, le matériau absorbant l'énergie (3) étant constitué de particules (13),
les diamètres (d1) des particules (13) étant supérieurs à 0 µm et inférieurs à 6 mm, le matériau absorbant l'énergie (3) étant
- un caoutchouc d'acrylate d'éthylène avec de l'acrylate en tant qu'additif,
- un caoutchouc d'éthylène-propylène avec des mélamines et/ou des sels en tant qu'additifs,
- un caoutchouc de butyle avec du chlore en tant qu'additif,
- un caoutchouc de chlorobutyle avec du chlore ou du brombythol en tant qu'additif,
- un caoutchouc de bromobutyle avec du chlore ou du brombythol en tant qu'additif,
- un caoutchouc de polyéthylène chlorosulfoné avec du chlore en tant qu'additif,
- un caoutchouc de polyuréthane avec des sels en tant qu'additif,
- un caoutchouc de polyacrylate avec des sels en tant qu'additif,
- un caoutchouc fluoré avec des fluorures en tant qu'additif,
- un caoutchouc de fluorosilicone avec des fluorures en tant qu'additif ou
- un caoutchouc de chloroprène avec du chlore en tant qu'additif,
et l'additif respectif étant incorporé dans le caoutchouc associé.

2. Piège à balles selon la revendication 1,
**caractérisé en ce que** les diamètres (d1) des particules (13) sont de 5,5 mm au maximum.

3. Piège à balles selon la revendication 1 ou 2,
**caractérisé en ce que** les diamètres (d1) des particules (13) sont supérieurs à 300 µm.

4. Piège à balles selon l'une quelconque des revendications 1 à 3,
**caractérisé en ce que** le matériau absorbant l'énergie (3) est un élastomère non broyé.

5. Piège à balles selon l'une quelconque des revendications 1 à 3,
**caractérisé en ce que** le matériau absorbant l'énergie (3) est un élastomère broyé.

6. Piège à balles selon l'une quelconque des revendications 1 à 5,
**caractérisé en ce que** le réceptacle (2) présente une longueur (l) mesurée perpendiculairement au côté d'impact (10), et **en ce que** la longueur (l) est inférieure à 100 cm.

7. Piège à balles selon l'une quelconque des revendications 1 à 6,
**caractérisé en ce que** le réceptacle (2) possède au moins deux chambres (4, 5) dans la direction perpendiculaire au côté d'impact (10), et **en ce qu'**au moins une chambre (5) est remplie du matériau absorbant l'énergie (3).

8. Piège à balles selon la revendication 7,
**caractérisé en ce qu'**au moins une chambre (4) est essentiellement remplie d'air.

9. Piège à balles selon la revendication 8,
**caractérisé en ce que** la chambre (4) qui est agencée au voisinage du côté d'impact (10) est exclusivement remplie d'air.

10. Piège à balles selon l'une quelconque des revendications 7 à 9,
**caractérisé en ce que** les au moins deux chambres (4, 5) sont séparées l'une de l'autre par une plaque (6), et **en ce que** la plaque (6) est en élastomère.

11. Piège à balles selon la revendication 10,
**caractérisé en ce que** le réceptacle (2) présente un côté intérieur (7) et **en ce qu'**un premier dispositif de retenue (8) et un deuxième dispositif de retenue (9) sont agencés directement au voisinage l'un de l'autre sur le côté intérieur (7) pour retenir la plaque (6).

12. Piège à balles selon l'une quelconque des revendications 1 à 11,
**caractérisé en ce que** le côté d'impact (10) est formé par un écran en bois.

13. Piège à balles selon l'une quelconque des revendications 1 à 12,
**caractérisé en ce que** le réceptacle (2) est de forme parallélépipédique, et **en ce que** la direction longitudinale du réceptacle (2) s'étend perpendiculairement au côté d'impact (10).

14. Piège à balles selon l'une quelconque des revendications 1 à 13,
**caractérisé en ce que** la chambre (5, 16) remplie du matériau absorbant l'énergie (3) présente une surface inclinée (15) dans la zone inférieure à son extrémité arrière dans la direction de l'impact (12).

15. Piège à balles selon l'une quelconque des revendications 1 à 14, **caractérisé en ce que** la chambre (16) remplie du matériau absorbant l'énergie présente une plaque de caoutchouc inclinée (18) dans la zone supérieure à son extrémité avant dans la direction de l'impact (12).
